# EUROPÄISCHE PATENTSCHRIFT

(11) **EP 0 136 498 B1**
(45) Veröffentlichungstag und Bekanntmachung des Hinweises auf die Patenterteilung: **02.12.1987**
(21) Anmeldenummer: 84109716.5
(22) Anmeldetag: 16.08.1984
(51) Int. Cl.: B65H 5/24

(54) **Verfahren und Vorrichtung zum Verarbeiten von von einem Speicherwickel abgewickelten flächigen Erzeugnissen, insbesondere Druckprodukten**
Method and device for the processing of flat products, especially printed products, which are unwound from a storage coil
Procédé et dispositif pour convertir des produits plans se déroulant de bobines d'accumulation, notamment produits imprimés

(30) Priorität: 05.09.1983 CH 4858/83
(43) Veröffentlichungstag der Anmeldung: 10.04.1985
(62) Teilanmeldung aus: 86114956.5
(73) Patentinhaber: Ferag AG, CH-8340 Hinwil (CH)
(72) Erfinder: Reist, Walter, CH-8340 Hinwil (CH)
(74) Vertreter: Patentanwälte Schaad, Balass, Menzl & Partner AG

## Beschreibung

Die vorliegende Erfindung betrifft ein Verfahren sowie eine Vorrichtung zum Verarbeiten von in einer Schuppenformation von einem Speicherwickel abgewickelten flächigen Erzeugnissen, insbesondere Druckprodukten, gemäss Oberbegriff des Anspruches 1 bzw. des Anspruches 3.

Aus der DE-A-3 123 888 und der entsprechenden GB-A- 2 081 230 ist es bekannt, die z. B. von einer Rotationsdruckmaschine ausgestossenen und in einer Schuppenformation anfallenden Druckprodukte vor der Weiterverarbeitung zur Zwischenspeicherung aufzuwickeln. In der von diesem Speicherwickel wieder abgewickelten Schuppenformation nehmen die Druckprodukte jedoch eine andere gegenseitige Lage ein als in der ursprünglich anfallenden Schuppenformation, d. h. dass nach dem Abwickeln die in der ursprünglichen Schuppenformation vorlaufende Kante der Druckprodukte zur nachlaufenden Kante wird. Die Weiterverarbeitung der vom Speicherwickel abgewickelten Schuppenformation ist aus diesem Grunde nicht ganz problemlos, ist es doch in vielen Fällen für die Weiterverarbeitung erforderlich, dass die Druckprodukte innerhalb der Schuppenformation ihre ursprüngliche gegenseitige Lage einnehmen.

Aus der DE-A-3 151 860 bzw. der entsprechenden GB-A-2092557 ist nun eine Einrichtung bekannt, bei der die in Schuppenformation von einem ersten Wickel abgewickelten Druckprodukte zu einem zweiten Wickel aufgewickelt werden. In der von diesem zweiten Wickel abgewickelten Schuppenformation nehmen nun die Druckprodukte eine gegenseitige Lage ein, die der Lage der Druckprodukte in der ursprünglichen Schuppenformation entspricht. Mit dieser bekannten Einrichtung lässt sich daher die Forderung erfüllen, dass nach dem Zwischenspeichern der Druckprodukte in einem Wickel die Druckprodukte innerhalb der Schuppenformation die ursprüngliche gegenseitige Lage einnehmen. Doch ist hierfür ein erheblicher konstruktiver Aufwand erforderlich. Zudem wird die Verarbeitungszeit erhöht, was in gewissen Fällen unerwünscht ist.

Aus der US-A-4,214,743 ist es weiter bekannt, Druckprodukte in einer Schuppenformation, in der jedes Druckprodukt dachziegelartig auf dem vorlaufenden Druckprodukt aufliegt, entlang einer ersten Förderstrecke zu fördern. Am Ende dieser ersten Förderstrecke werden die Druckprodukte nach unten auf eine zweite Förderstrecke fallengelassen, deren Förderrichtung derjenigen der ersten Förderstrecke entgegengesetzt ist. Auf dem diese zweite Förderstrecke festlegenden Förderer wird wieder eine Schuppenformation gebildet, in der jedoch die in der ersten Förderstrecke vorlaufende und oben liegende Kante der Druckprodukte nun die nachlaufende und unten liegende Kante bildet.

Der vorliegenden Erfindung liegt nun die Aufgabe zugrunde, ein Verfahren bzw. eine Vorrichtung der eingangs genannten Art zu schaffen, das bzw. die mit möglichst geringem Aufwand erlaubt, die Erzeugnisse nach einer Zwischenspeicherung auf einem Wickel in der für eine einwandfreie Weiterverarbeitung erforderlichen Lage einer Verarbeitungsstation zuzuleiten.

Diese Aufgabe wird erfindungsgemäss durch die Merkmale des kennzeichnenden Teils des Anspruches 1 bzw. des Anspruches 3 gelöst.

Durch das Ändern der gegenseitigen Lage der sich überlappenden Bereiche der Erzeugnisse vor dem Ende der ersten Förderstrecke und das anschliessende dachziegelartige Aufeinanderlegen der am Ende dieser ersten Förderstrecke freigegebenen Erzeugnisse auf eine unterhalb dieser ersten Förderstrecke angeordnete zweite Fördereinrichtung mit entgegengesetzter Förderrichtung wird auf letzterer wieder eine Schuppenformation gebildet, in der die Erzeugnisse dieselbe gegenseitige Lage einnehmen wie vor dem Aufwickeln. Diese Änderung der Lage der Erzeugnisse innerhalb ihrer Formation kann somit mit verhältnismässig einfachen Mitteln durchgeführt werden. Am Ende der ersten Förderstrecke liegen die Erzeugnisse zumindest mit ihrer vorlaufenden Kante und auch mit ihrer Ober- und Unterseite frei, was auf einfache Weise eine Kontrolle, z. B. ein Zählen, der Erzeugnisse ermöglicht.

Infolge des im Speicherwickel herrschenden Pressdruckes kann es in gewissen Fällen zum Aneinanderhaften der Erzeugnisse kommen. Durch das Lösen der Erzeugnisse voneinander am Ende der ersten Förderstrecke werden gegebenenfalls aneinanderhängende Erzeugnisse wieder voneinander getrennt. In der durch die zweite Fördereinrichtung weggeführten Schuppenformation bildet somit jedes Erzeugnis mit den übrigen Erzeugnissen wieder einen Verband, doch sind die einzelnen Erzeugnisse mit den benachbarten Erzeugnissen nicht mehr miteinander verbunden, was eine Voraussetzung für ein einwandfreies, individuelles Handhaben der einzelnen Erzeugnisse ist.

Bevorzugte Weiterausbildungen der vorliegenden Erfindung bilden Gegenstand der abhängigen Ansprüche.

Im folgenden wird anhand der Zeichnung die Erfindung näher erläutert. Es zeigt rein schematisch :
Fig. 1 in Seitenansicht eine Vorrichtung zum Abwickeln und Wegführen von in einer Schuppenformation in einem Speicherwickel zwischengespeicherten Druckprodukten,
Fig. 2 eine Vorrichtung zur Bildung eines Speicherwickels in Seitenansicht,
Fig. 3 in Seitenansicht eine Ausführungsform einer Vorrichtung zum Abwickeln und Wegführen von in Schuppenformation in einem Speicherwickel zwischengespeicherten Druckprodukten, und
Fig. 4 einen Schnitt entlang der Linie IV-IV in Fig. 3.

In der Fig. 1 ist rein schematisch eine Abwickelstation 1 gezeigt, in welcher eine Speichereinheit 2 angeordnet ist. Letztere entspricht in ihrem Aufbau und auch der Wirkungsweise der in der DE-OS 3 236 866 bzw. der entsprechenden GB-OS 2 107 681 beschriebenen Aufwickel- und Speichereinheit. Diese Speichereinheit 2 weist ein mobiles Gestell 3 in der Form eines Lagerbockes 1, in welchem die Welle 4 eines zylindrischen Wickelkernes 5 drehbar gelagert ist, auf. Auf diesen Wickelkern 5 sind auf an sich bekannte Weise schuppenförmig übereinanderliegende Druckprodukte zu einem Speicherwickel 6 aufgewickelt. Im Gestell 3 ist weiter drehbar eine Vorratsrolle 7 für ein Wickelband W gelagert, das mit dem Wickelkern 5 verbunden ist und zwischen den einzelnen durch die Druckprodukte gebildeten Wicklungslagen angeordnet ist.

Unterhalb des Wickelkernes 5 ist eine erste Fördereinrichtung 8 zum Wegführen der abgewickelten Schuppenformation S₁ in Richtung des Pfeiles B angeordnet. Diese erste Fördereinrichtung 8 weist einen ersten, als Wippe ausgebildeten Bandförderer 9 auf, der um die mit 9a bezeichnete Achse schwenkbar angeordnet ist und durch nicht dargestellte Mittel an den Wickel 6 angedrückt wird. An diesen Bandförderer 9 schliesst ein zweiter Bandförderer 10 an, der eine höhere Fördergeschwindigkeit aufweist als der Bandförderer 9. In einem Abstand vom Ende 8a der ersten Fördereinrichtung 8 ist im Förderweg der letzteren ein Anschlag 11 angeordnet. Unterhalb dieses Anschlages 11 und somit auch der ersten Fördereinrichtung 8 ist eine zweite Fördereinrichtung 12 angeordnet, deren Förderrichtung C der Förderrichtung B der ersten Fördereinrichtung 8 entgegengesetzt ist. Diese zweite Fördereinrichtung 12 weist einen ersten Förderer 13 auf, der gegenüber einer Horizontalen geneigt ist und sich nach hinten über das Ende 8a der ersten Fördereinrichtung 8 hinaus erstreckt. An diesen Bandförderer 13 schliesst ein weiterer Bandförderer 14 an.

In Fig. 2 ist der Vollständigkeit halber eine Aufwickelstation 15 mit einer Speichereinheit 2 dargestellt, in der auf den Wickelkern 5 der Speichereinheit 2 eine Schuppenformation S zusammen mit einem Wickelband. W auf an sich bekannte Weise aufgewickelt wird. Die aufzuwikkelnde Schuppenformation S wird durch einen nur teilweise dargestellten Bandförderer 16 zugeführt, an den ein als Wippe ausgebildeter weiterer Bandförderer 17 anschliesst. Letzterer ist um seine mit 17a bezeichnete Achse schwenkbar gelagert und wird durch nicht näher dargestellte Mittel am Speicherwickel 6 zur Anlage gebracht. Die Förderrichtung der beiden Bandförderer 16 und 17 ist mit E bezeichnet.

Das Auf- und Abwickeln der Schuppenformation S bzw. S₁ auf bzw. vom Wickelkern 5 erfolgt auf die in der bereits erwähnten DE-OS 3 236 866 bzw. der GB-OS 2 107 681 beschriebene Weise. Wie aus Fig. 2 hervorgeht, liegt in der aufzuwickelnden Schuppenformation S jedes Druckprodukt 18 auf dem vorauslaufenden Druckprodukt auf. Dies bedeutet, dass die vorlaufende Kante 19 jedes Druckproduktes 18, welche im Regelfall die Falzkante ist, auf der Oberseite der Schuppenformation S liegt und dem Wickelkern 5 bzw. der äussersten Wicklungslage des Speicherwickels 6 zugekehrt ist. Die nachlaufende Kante 20 jedes Druckproduktes 18 wird durch das nachfolgende Druckprodukt 18 überdeckt. Wie die Fig. 2 weiter zeigt, überlappen sich die Druckprodukte 18 nur in ihrem Randbereich.

Zum Abwickeln der Schuppenformation S, wird, wie in den erwähnten Offenlegungsschriften erläutert, die Vorratsspule 7 angetrieben und der sich in Richtung des Pfeiles A drehende Wickelkern 5 leicht gebremst. Wie aus Fig. 1 hervorgeht, haben nun die Druckprodukte 18 innerhalb der vom Wickel 6 abgelösten und zur Auflage auf den Bandförderer 9 gelangenden Schuppenformation S, eine andere Lage als vor dem Aufwickeln. In der abgewickelten Schuppenformation S, liegt jedes Druckprodukt 18 auf dem nachfolgenden Druckprodukt auf, so dass die vorlaufende Kante 20, welche in der ursprünglichen Schuppenformation S die nachlaufende Kante bildete, auf der Unterseite der Schuppenformation liegt. Sobald nun die Druckprodukte 18 in den Bereich des Bandförderers 10 mit höherer Fördergeschwindigkeit gelangen, werden die Druckprodukte 18 durch diesen Bandförderer 10 beschleunigt und vereinzelt, wie das in Fig. 1 durch das mit 18' bezeichnete Druckprodukt dargestellt ist. Durch dieses Beschleunigen der einzelnen Druckprodukte 18 werden sie vom nachfolgenden Druckprodukt 18" abgezogen somit von diesem gelöst.

Die auf diese Weise aus der Schuppenformation herausgelösten und vereinzelten Druckprodukte werden nun gegen den im Förderweg der durch die erste Fördereinrichtung 8 geförderten Druckprodukte 18 angeordneten Anschlag 11 bewegt, der sich in einem Abstand von Ende 8a der ersten Fördereinrichtung befindet, der mindestens der Abmessung der Druckprodukte 18 in Förderrichtung B entspricht. Nach dem Anschlagen der Druckprodukte 18 am Anschlag 11 fallen die Druckprodukte 18 nach unten und kommen auf dem vorangehenden Druckprodukt 18"' zur Auflage, das vorgängig auf den Bandförderer 13 bzw. auf die sich bereits auf diesem befindlichen Druckprodukte 18 aufgelegt worden ist. Durch die Bandförderer 13 und 14 werden die auf diesem aufliegenden Druckprodukte 18 in Gegenrichtung C wegbefördert. Dieses Wegführen in Gegenrichtung C hat nun zur Folge, dass die den Bandförderer 10 verlassenden und nach unten fallenden Druckprodukte 18 auf dem unten liegenden Bandförderer 13 wieder dachziegelartig aufeinander aufgelegt werden, wodurch eine neue Schuppenformation S₂ gebildet wird, in welcher wieder, wie in der ursprünglich anfallenden Schuppenformation S (Fig. 2), jedes Druckprodukt 18 auf dem vorangehenden Druckprodukt aufliegt. In der neugebildeten Schuppenformation S₂ liegt somit die vorlaufende Kante 19 der Druckprodukte 18 wieder auf der Oberseite der Schuppenformation S₂ und wird durch dieselbe Kante gebildet wie in der ursprünglichen Schuppenformation S. Die Druckprodukte 18 nehmen somit in der neu gebildeten Schuppenformation S₂ dieselbe gegenseitige Lage ein wie vor dem Aufwickeln in der ursprünglichen Schuppenformation S, was auch bedeutet, dass in beiden Schuppenformationen S und S₂ dieselbe Seite 18a der Druckprodukte 18 oben liegt.

Die neugebildete Schuppenformation S₂ kann nun einer Verarbeitungsstation zugeführt werden, in welcher die Druckprodukte 18 somit auf dieselbe Weise verarbeitet werden können wie Druckprodukte, die ohne vorherige Zwischenspeicherung in einem Wickel direkt der Verarbeitungsstation zugeführt werden.

Die in den Fig. 3 und 4 gezeigte andere Ausführungsform eignet sich vor allem zum Ändern der Lage der Druckprodukte innerhalb der Schuppenformation bei Formationen, in denen sich die Druckprodukte nur im Randbereich überlappen. Die Vorrichtung gemäss Fig. 3 entspricht weitgehend der in der Fig. 1 gezeigten Vorrichtung. Daher werden für sich entsprechende Teile in den Fig. 1 und 3 dieselben Bezugszeichen verwendet. Im folgenden wird nur auf die Unterschiede zwischen den beiden Ausführungsformen näher eingegangen.

Wie aus Fig. 3 hervorgeht, weist die erste Fördereinrichtung 8 zwei dem Bandförderer 9 nachgeschaltete Bandförderer 21 und 22 auf, die mit gleicher Fördergeschwindigkeit angetrieben sind wie der Bandförderer 9. Im Bereich der Bandförderer 21 und 22 ist ein Mitnehmerstab 23 angeordet, der um eine zur Förderrichtung B der Bandförderer 21 und 22 parallel verlaufende und seitlich der Bandförderer 21 und 22 verlaufende Achse 23a in Richtung des Pfeiles F umlaufend angetrieben ist (Fig. 4). Die Bewegungsbahn des Mitnehmerstabes 23 verläuft im wesentlichen rechtwinklig zur Bewegungsrichtung B der Druckprodukte 18 und zwischen den Bandförderern 21 und 22. Wie aus Fig. 4 hervorgeht, quert der Mitnehmerstab 23 die Bewegungsbahn der Druckprodukte 18 während seines Umlaufes von unten nach oben.

Beidseits des Mitnehmerstabes 23 sind Rollen 24 und 25 angeordnet, die mit dem Bandförderer 21 bzw. mit dem Bandförderer 22 zusammenwirken und mit diesen Bandförderern einen Spalt bilden, der von den Druckprodukten 18 durchlaufen werden muss. Durch diese Rollen 24 und 25 werden die Druckprodukte 18 an einem Abheben vom Bandförderer 21 bzw. 22 gehindert, wenn der Mitnehmerstab 23 auf noch zu beschreibende Weise auf die Druckprodukte 18 zur Einwirkung gelangt.

Wie aus den Fig. 3 und 4 ohne weiteres ersichtlich ist, wird der umlaufende Mitnehmerstab 23 während seiner Umlaufbewegung gegen die Unterseite 18b des sich oberhalb des Zwischenraumes zwischen den beiden Bandförderern 21 und 22 befindlichen Druckproduktes 18' bewegt. Dieses Druckprodukt 18' wird während der Weiterdrehung des Mitnehmerstabes 23 nach oben angehoben. Da dieses Druckprodukt 18' in seinem hintern Bereich zwischen der Rolle 24 und dem Bandförderer 21 festgehalten ist, wird das Druckprodukt 18' im Bereich seiner vorlaufenden Kante 20 über die nachlaufende Kante 19 des vorangehenden Druckproduktes 18"" angehoben und anschliessend auf dieses vorangehende Druckprodukt 18"" abgelegt, sobald der Mitnehmerstab 23 nicht mehr auf dieses Druckprodukt 18' einwirkt. Während dieses Vorganges wird das vorangehende Druckprodukt 18"" durch die Rolle 25 an einem vollständigen Abheben vom Bandförderer 22 gehindert. Durch den Mitnehmerstab 23 erfolgt demzufolge ein Umschichten der Druckprodukte 18 innerhalb der abgewickelten Schuppenformation S" in dem die nach dem Abwickeln untenliegende vorlaufende Kante 20 auf die Oberseite der Schuppenformation S, gebracht wird, wie das beim Druckprodukt 18"" der Fall ist.

Die nach diesem Umschichten noch immer dachziegelartig aufeinanderliegenden Druckprodukte 18 werden, gleich wie bei der Ausführungsform gemäss Fig. 1, gegen den Anschlag 11 gefördert. Nach dem Anschlagen am Anschlag 11 fallen die Druckprodukte 18 nach unten und kommen auf dem vorangehenden Druckprodukt 18"' zur Auflage. Da nach diesem Umschichten jedes Druckprodukt 18 vom nachfolgenden Druckprodukt überlappt ist, wird das Herauslösen der Druckprodukte 18 aus der abgewickelten Schuppenformation S, am Ende der durch die erste Fördereinrichtung 8 festgelegten Förderstrecke und der freie Fall nach unten durch kein anderes Druckprodukt behindert.

Auf dem Bandförderer 13 wird, wie anhand der Fig. 1 beschrieben, eine neue Schuppenformation S₂ gebildet, die, bezüglich gegenseitiger Lage der Druckprodukte 18, der ursprünglich anfallenden Schuppenformation S (Fig. 2) entspricht.

Bei beiden Ausführungsformen wird mit verhältnismässig einfachen Mitteln und ohne nochmaliges Aufwickeln der vom Speicherwickel 6 abgewickelten Schuppenformation S, eine Schuppenformation S₂ erhalten, welche der ursprünglichen Schuppenformation S entspricht und direkt Verarbeitungsstationen zugeführt werden kann.

Obwohl vorstehend die Erfindung anhand von Schuppenformationen erläutert worden ist, in denen sich die Druckprodukte 18 nur in ihrem Randbereich, d. h. nur leicht, überlappen, ist es auch möglich, auf die beschriebene Weise und insbesondere mittels der Vorrichtung gemäss Anspruch 1 auch Schuppenformationen zu verarbeiten, in denen sich die Druckprodukte um ein grösseres Mass überlappen als nur im Randbereich.

## Patentansprüche

1. Verfahren zum Verarbeiten von in einer Schuppenformation (S₁) von einem Speicherwickel (6) abgewickelten flächigen Erzeugnissen (18), insbesondere Druckprodukten, bei dem die abgewickelten Erzeugnisse (18) in einer Schuppenformation (S₁), in der der vorauslaufende Bereich (20) jedes Erzeugnisses (18) unterhalb des in Förderrichtung (B) einer ersten Förderstrecke (8) nachlaufenden Bereiches (19) jedes vorauslaufenden Erzeugnisses (18"") liegt, entlang dieser ersten Förderstrecke (8) weggeführt werden, dadurch gekennzeichnet, dass der vorlaufende Bereich (20) jedes Erzeugnisses (18) vor dem Ende (8a) der ersten Förderstrecke (8) zur Auflage auf den nachlaufenden Bereich (19) des vorauslaufenden Erzeugnisses (18"") gebracht wird und dass anschliessend die einzelnen Erzeugnisse (18) jeweils dachziegelartig auf das vorangehende, in einer zur Förderrichtung (B) der ersten Förderstrecke (8) entgegengesetzten Richtung (C) entlang einer unterhalb der ersten Förderstrecke (8) angeordneten zweiten Förderstrecke (12) bewegte Erzeugnis (18"') derart aufgelegt werden, dass der in der ersten Förderstrecke (8) nachlaufende Bereich (19) jedes Erzeugnisses (18) auf der zweiten Förderstrecke (12) zur Auflage auf den in der ersten Förderstrecke (8) vorlaufenden Bereich (20) jedes Erzeugnisses (18) gebracht wird, welcher in der zweiten Förderstrecke (12) nunmehr jeweils den nachlaufenden Bereich jedes Erzeugnisses (18) bildet.

2. Verfahren nach Anspruch 1, dadurch gekennzeichnet, dass die Erzeugnisse (18) am Ende der ersten Förderstrecke (8) nach unten fallengelassen und auf dem vorangehenden Erzeugnis (18"') zur Auflage gebracht werden.

3. Vorrichtung zum Verarbeiten von in einer Schuppenformation (S₁) von einem Speicherwickel (6) abgewickelten flächigen Erzeugnissen (18), insbesondere Druckprodukten, mit einer ersten Fördereinrichtung (8) zum Wegführen der abgewickelten Erzeugnisse (18) in einer Schuppenformation (S₁), in der der vorauslaufende Bereich (20) jedes Erzeugnisses (18) unterhalb des in Förderrichtung (B) einer ersten Förderstrecke (8) nachlaufenden Bereiches (19) jedes vorauslaufenden Erzeugnisses (18"") liegt, gekennzeichnet durch eine im Bereich der ersten Fördereinrichtung (8) angeordnete, auf die Erzeugnisse (18') einzuwirken und jeweils den vorlaufenden Bereich (20) jedes Erzeugnisses (18) zur Auflage auf den nachlaufenden Bereich (19) des vorangehenden Erzeugnisses (18"") zu bringen bestimmte Anordnung (23) sowie durch eine zweite, unterhalb der ersten Fördereinrichtung (8) angeordnete und von dieser die Erzeugnisse (18"") einzeln übernehmende Fördereinrichtung (12), deren Förderrichtung (C) derjenigen (B) der ersten Fördereinrichtung (8) entgegengesetzt ist und die zum Wegführen der Erzeugnisse (18) in einer Schuppenformation (S₂) bestimmt ist, in der der in der ersten Fördereinrichtung (8) nachlaufende Bereich (19) jedes Erzeugnisses (18) zur Auflage auf den in der ersten Fördereinrichtung (8) vorlaufenden Bereich (20) jedes Erzeugnisses (18) gebracht wird, welcher in der zweiten Fördereinrichtung (12) nunmehr den jeweils nachlaufenden Bereich jedes Erzeugnisses (18) bildet.

4. Vorrichtung nach Anspruch 3, gekennzeichnet durch ein die Bewegungsbahn der durch die erste Fördereinrichtung (8) geförderten Erzeugnisse (18) von deren Unterseite nach oben querendes Mitnahmeorgan (23), das den vorlaufenden Bereich (20) jedes Erzeugnisses (18') über die nachlaufende Kante (19) des vorangehenden Erzeugnisses (18"") hebt.

5. Vorrichtung nach Anspruch 4, gekennzeichnet durch dem Mitnahmeorgan (23) zugeordnete Mittel (24, 25) zum Niederhalten jeweils des sich im Wirkungsbereich des Mitnahmeorganes (23) befindlichen Erzeugnisses (18') sowie des letzterem vorauslaufenden Erzeugnisses (18"").

6. Vorrichtung nach einem der Ansprüche 3 bis 5, dadurch gekennzeichnet, dass sich die zweite Fördereinrichtung (12) bezüglich ihrer Förderrichtung (C) nach hinten über das Ende (8a) der ersten Fördereinrichtung (8) hinaus erstreckt.

7. Vorrichtung nach einem der Ansprüche 3 bis 6, dadurch gekennzeichnet, dass in dem durch die erste Fördereinrichtung (8) festgelegten Förderweg in einem Abstand vom Ende (8a) der ersten Fördereinrichtung (8) und oberhalb der zweiten Fördereinrichtung (12) eine Anschlaganordnung (11) für die Erzeugnisse (18) angeordnet ist, wobei die durch die erste Fördereinrichtung (8) gegen die Anschlaganordnung (11) geförderten Erzeugnisse (18) nach Anschlagen an letzterer nach unten fallen und auf der zweiten Fördereinrichtung (12) bzw. auf dem vorangehenden Erzeugnis (18"') zur Auflage kommen.

## Claims

1. A method for processing flat products (18) in imbricated formation (S,) unwound from a storage roll (6), in particular for processing printed products, whereby the unwound products (18) are transported away along a conveyor belt (8) in imbricated formation (S,), in which the advancing region (20) of each product (18) lies below the part of each advancing product (18"") which is the trailing region (19) with respect to the direction of travel (B) of a first conveyor (8), characterised in that the leading region of each product (18) is deposited on the trailing region (19) of the advancing (18"") and in that the individual products (18) are subsequently deposited in each case in imbricated form on the advancing product (18"") moving in the opposite direction (C) from the direction of transport (B) along a second conveyor (12) disposed below the first conveyor (8) in such a manner that the trailing region (19) of each product (18) in the first conveyor (8) is deposited on the leading region (20) of each product in the first conveyor (12), this leading region (20) now forming in the second conveyor (12) in each case the trailing region of each product (18).

2. A method according to claim 1, characterised in that the products (18) at the end of the first conveyor (8) are dropped down and deposited on the preceding product (18"').

3. Apparatus for processing flat products (18) unwound in imbricated formation (S,) from a storage roll (6), in particular for printed products, with a first conveyor device (8) for transporting the unwound products (18) away in imbricated formation (S,), in which the advancing region (20) of each product (18) lies below the part of each advancing product (18"") which is the trailing region (19) in the direction of travel (B) of a first conveyor (8), characterised by an arrangement (23) disposed in the region of the first conveyor device (8) and designed to act on the products (18') and in each case to deposit the leading region (20) of each product (18) on the trailing region (19) of the advancing product (18""), and by a second conveyor (12) disposed below the first conveyor (8) and collecting the products individually from the latter, which travels in the opposite direction (C) from that (B) of the first conveyor device (8) and which is designed to transport the products (18) away in imbricated formation (S₂), in which the trailing region (19) of each product (18) in the first conveyor device (8) is deposited on the leading region (20) of each product (18) in the first conveyor (8), the leading region (20) now forming the respective trailing region of each product (18) in the second conveyor device (12).

4. Apparatus according to claim 3, characterised by a synchronisation device (23) which crosses the conveyor of the products conveyed by the first conveyor device (8) from its underside upwards and which lifts the advancing region (20) of each product (18') over the trailing edge (19) of the product being transported (18"").

5. Apparatus according to claim 4, characterised by means (24, 25) associated with the synchronisation device (23) for holding down in each case the product (18') in the operating area of the synchronisation device (23) and of the last advancing product (18'''').

6. Apparatus according to one of claims 3 to 5, characterised in that the second conveyor device (12) projects backwards with respect to its direction of transport (C) beyond the end (8a) of the first conveyor device (8).

7. Apparatus according to one of claims 3 to 6, characterised in that a buffer arrangement (11) for the products (18) is disposed in the conveyor path established by the first conveyor device (8) and above the second conveyor device (12), the products (18) transported by the first conveyor device (8) against the buffer arrangement (11) fall down after hitting the latter and are deposited on the second conveyor device (12) or on the advancing product (18"').

## Revendications

1. Procédé pour la mise en oeuvre de produits plats (18), en particulier des produits imprimés, déroulés d'une bobine de stockage (6) en présentant une disposition en écailles (Sₗ), dans lequel les produits déroulés (18) présentant une disposition en écailles (Sₗ), où la région avant (20) de chaque produit (18) se trouve au-dessous de la région située à l'arrière, dans le sens de transport (B) d'une première voie de transport (8), de chaque produit précédent (18""), sont évacués le long de cette première voie de transport (8), caractérisé en ce que la région avant (20) de chaque produit (18) est amenée, avant la fin (8a) de la première voie de transport (8), à prendre appui sur la région arrière (19) du produit précédent (18"") et en ce qu'ensuite les différents produits (18) sont chacun posés à la manière de tuiles sur le produit précédent (18"'), transporté dans un sens (C) opposé au sens de transport (B) de la première voie de transport (8) le long d'une seconde voie de transport (12) disposée au-dessous de la première voie de transport (8), de telle manière que la région (19) de chaque produit (18), située à l'arrière sur la première voie de transport (8), est amenée, au niveau de la seconde voie de transport (12), à prendre appui sur la région (20), située à l'avant sur la première voie de transport (8), de chaque produit (18) et qui sur la seconde voie de transport (12) constitue à présent chaque fois la région arrière de chaque produit (18).

2. Procédé selon la revendication 1, caractérisé en ce qu'au bout de la première voie de transport (8) les produits (18) sont amenés à tomber et à se poser sur le produit précédent (18"').

3. Dispositif pour la mise en oeuvre de produits plats (18), en particulier des produits imprimés, déroulés d'une bobine de stockage (6) en présentant une disposition en écailles (Sₗ), comprenant un premier transporteur (8) pour évacuer les produits déroulés (18) dans une disposition en écailles (Sₗ), dans laquelle la région avant (20) de chaque produit (18) se trouve au-dessous de la région (19), située à l'arrière dans le sens de transport (B) d'une première voie de transport (8), de chaque produit précédent (18""), caractérisé par un organe (23) monté dans la région du premier transporteur (8) et destiné à agir sur les produits (18') et à permettre chaque fois à la région avant (20) de chaque produit (18) de prendre appui sur la région arrière (19) du produit précédent (18""), ainsi que par un second transporteur (12), monté au-dessous du premier transporteur (8) et reprenant de celui-ci les produits (18"") individuellement, dont le sens de transport (C) est opposé à celui (B) du premier transporteur (8) et qui est destiné à évacuer les produits (18) dans une disposition en écailles (S₂) dans laquelle la région (19), située à l'arrière dans le premier transporteur (8), de chaque produit (18) est amenée à se poser sur la région (20), située à l'avant dans le premier transporteur (8), de chaque produit (18), laquelle région constitue dans le second transporteur (12) à présent la région arrière de chaque produit (18).

4. Dispositif selon la revendication 3, caractérisé par un organe formant entraîneur (23) qui croise la voie de mouvement des produits (18), transportés par le premier transporteur (8), depuis leur face inférieure vers le haut et qui souléve la région avant (20) de chaque produit (18') au-delà du bord arrière (19) du produit précédent (18"").

5. Dispositif selon la revendication 4, caractérisé par des moyens (24, 25) associés à l'organe formant entraîneur (23) et destinés à retenir chaque fois en bas le produit (18') se trouvant dans le champ d'action de l'organe formant entraîneur (23) ainsi que le produit (18"") précédant ce dernier produit.

6. Dispositif selon l'une quelconque des revendications 3 à 5, caractérisé en ce que le second transporteur (12) s'étend, par rapport à son sens de transport (C), vers l'arrière au-delà de l'extrémité (8a) du premier transporteur (8).

7. Dispositif selon l'une quelconque des revendications 3 à 6, caractérisé en ce que sur la voie de transport déterminée par le premier transporteur (8) est monté, à une certaine distance de l'extrémité (8a) du premier transporteur (8) et au-dessus du second transporteur (12), un organe formant butée (11) pour les produits (18), de telle sorte que les produits (18) amenés par le premier transporteur (8) contre l'organe formant butée (11) tombent vers le bas, après avoir buté contre ce dernier, et viennent se poser sur le second transporteur (12), c'est-à-dire sur le produit précédent (18"').
